# EUROPÄISCHE PATENTSCHRIFT

(11) **EP 0 749 503 B1**
(45) Veröffentlichungstag und Bekanntmachung des Hinweises auf die Patenterteilung: **19.11.1997**
(21) Anmeldenummer: 95909628.0
(22) Anmeldetag: 11.02.1995
(51) Int. Cl.: D04B 15/90

(54) **BREITHALTER FÜR EINE STRICKMASCHINE**
SPREADER FOR KNITTING MACHINES
TENDEUR DE LARGEUR POUR MACHINES A TRICOTER

(30) Priorität: 08.03.1994 DE 4407606
(43) Veröffentlichungstag der Anmeldung: 27.12.1996
(73) Patentinhaber: FIRMA KARL FLAD;(Inhaber Gerda Braun Geb. Flad), 72820 Sonnenbühl (DE)
(72) Erfinder: FLAD, Karl, verstorben (DE); BRAUN, Gerda, D-72820 Sonnenbühl (DE)
(74) Vertreter: KOHLER SCHMID + PARTNER
(86) Internationale Anmeldenummer: DE9500176
(87) Internationale Veröffentlichungsnummer: WO9524522

(56) Entgegenhaltungen:
- DE-A- 1 947 007
- DE-A- 2 128 262
- GB-A- 2 175 613

## Beschreibung

Die Erfindung betrifft einen Breithalter für eine Strickmaschine mit beweglichen Abschlagplatinen, der einen starren Halterungsabschnitt zur Halterung des Breithalters an der Strickmaschine und einen länglichen, vertikal angeordneten Führungsabschnitt zum Abführen der gestrickten Ware sowie eine Gegenhalteeinrichtung zum Führen des Führungsabschnittes in einem Bereich unterhalb der Mitte des Führungsabschnittes aufweist.

Eine derartige Breithaltereinrichtung für eine Strickmaschine mit beweglichen Abschlagplatinen ist beispielsweise in der Maschinenanleitung CMS 400 selectanit-Strickmaschinensysteme der Firma H. Stoll GmbH & Co., Reutlingen, aus dem Jahre 1988 auf den Zeichnungsblättern 203 205 bis 203 207 gezeigt.

Ein derartiger von unten gehaltener Steckbreithalter mit zwei Streifenblechen und jeweils einem Längsschlitz im Arbeitsbereich der beweglichen Abschlagplatinen findet Verwendung beim Umhängen bis zum Rand, bei vorwiegend einflächigem Gestrick sowie bei der Verarbeitung von synthetischen Garnen. In der Regel ist die Strickmaschine mit einem Breithalter auf der linken und einem Breithalter auf der rechten Seite des Nadelbettes ausgestattet. Jedem Breithalter ist als Führung am unteren Teil des vertikalen Führungsabschnittes ein Gegenhalter zugeordnet. Der Gegenhalter ist mit einem Führungskanal und mit Führungselementen versehen, die in einem bestimmten Abstand angeordnet einen Spalt zwischen drei versetzt angeordneten Führungsrollen freigelassen. Der im Gegenhalter gehaltene Führungsabschnitt ermöglicht den Durchgang der Gestrickkante, verhindert aber ein seitliches Ausweichen des Führungsabschnittes des Breithalters. Beim Verändern der Gestrickbreiten müssen Breithaltereinrichtung und Gegenhalterung gleichzeitig verstellt werden.

Der Hauptzweck der Verwendung einer Breithaltereinrichtung besteht darin, daß verhindert werden soll, daß die vertikalen Ränder des Gestricks aufgrund der Zugkraft der abgezogenen, gestrickten Ware in Richtung auf das Innere der Strickmaschine ausbauchen. Die Breithalter sorgen dafür, daß der jeweilige Rand der gestrickten Ware vertikal gerade nach unten verläuft.

Ein Hauptnachteil der bekannten Breithaltereinrichtungen besteht darin, daß der Einstich der randseitig letzten aktiven Abschlagplatine in den Breithalter jeweils extrem genau positioniert werden muß, da sonst die entsprechende, bewegliche Abschlagplatine den im Führungsabschnitt vorgesehenen Vertikalschlitz für den Eingriff der Platine nicht trifft, sondern gegen den Führungsabschnitt schlägt und beschädigt bzw. zerstört wird. Außerdem wird bei der bekannten Breithaltereinrichtung der kleinste mögliche Abstandsstand der Abschlagplatinen durch die Breite der den Schlitz im Breithalter begrenzenden Stege eingeschränkt. Bei feineren Gestricken kann ein solcher Breithalter unter Umständen nicht mehr eingesetzt werden, was wiederum zu der oben erwähnten Ausbauchung der Gestrickränder nach innen führt.

Bei älteren Strickmaschinen, die noch keine beweglichen Abschlagplatinen aufweisen, sind ebenfalls Breithaltereinrichtungen bekannt. Beispielsweise in der GB-A-2 175 613 oder in der DE-A-1 947 007 sind Strickmaschinen ohne bewegliche Abschlagplatinen beschrieben. Außerdem ist in der Maschinenanleitung ANVH-B der Firma H. Stoll GmbH & Co., Reutlingen, aus dem Jahre 1969 in den Zeichnungen Nr. 72 602/603 und 55 857/858 eine solche Breithaltereinrichtung gezeigt. Dieser bekannte Breithalter besteht im wesentlichen aus einem oben angeordneten, starren Halterungsabschnitt und einem vertikalen Führungsabschnitt in Form eines Federstahldrahtes. Bei dieser alten Breithaltereinrichtung konnten die oben beschriebenen Probleme mit der genauen Positionierung bzw. der Beschädigungsgefahr für die Abschlagplatinen nicht auftreten, da bei den alten Strickmaschinen keine beweglichen Abschlagplatinen vorgesehen waren. Andererseits können die alten Breithaltereinrichtungen nicht bei modernen Strickmaschinen mit beweglichen Abschlagplatinen eingesetzt werden.

Aufgabe der vorliegenden Erfindung ist es demgegenüber, einen Breithalter für eine moderne Strickmaschine mit beweglichen Abschlagplatinen vorzustellen, bei dem eine Beschädigung der Abschlagplatinen bei ungenauer Positionierung des Einstichs der Platine in den Breithalter ausgeschlossen werden kann, und bei dem der kleinste mögliche Abstandsstand der Abschlagplatinen nicht durch den geometrischen Aufbau des Breithalters begrenzt ist.

Erfindungsgemäß wird diese Aufgabe dadurch gelöst, daß zwischen dem starren Halterungsabschnitt und dem länglichen, vertikal angeordneten Führungsabschnitt ein elastischer Abschnitt im Arbeitsbereich der beweglichen Abschlagplatinen vorgesehen ist, der bei Druckbelastung durch eine Abschlagplatine in einer horizontalen Richtung, insbesondere seitlich zur Druckrichtung ausweichen kann.

Durch die Möglichkeit des horizontalen Ausweichens des elastischen Abschnittes werden die Abschlagplatinen auch bei ungenauer Positionierung des Einstichs nicht gefährdet. Eine Beschädigung ist aufgrund der Elastizität des Breithalters im Arbeitsbereich ausgeschlossen.

Bei einer besonders bevorzugten Ausführungsform des erfindungsgemäßen Breithalters wird der elastische Abschnitt durch ein Bündel von Fasern hoher Reißfestigkeit gebildet, die einerseits am Halterungsabschnitt, andererseits am Führungsabschnitt fest verankert sind. Die Reißfestigkeit des Faserbündels sollte mindestens so groß sein, daß Massen zwischen 10 und 60 kg getragen werden können. Die beweglichen Abschlagplatinen können dann bei Eingriff in den Arbeitsbereich einfach benachbarte Fasern links und rechts seitlich abdrängen und sich einen Weg zwischen den Fasern hindurchbahnen, ohne daß eine Beschädigung der Abschlagplatinen zu befürchten wäre.

Die Fasern können auch in gedrehter Ausführung eine Einheit bilden und als Ganzes nach links oder rechts abgedrängt werden.

Vorzugsweise sind bei Weiterbildungen dieser Ausführungsform die Fasern Kunstfasern, da deren Elastizität und Reißfestigkeit wesentlich größer sein kann als die von Naturfasern.

Kunstfasern können beispielsweise aus Polyamid, wie etwa Nylon, oder aus Aramid, wie etwa Kevlar, bestehen. Bevorzugt ist auch eine Ausführungsform, bei der der Halterungsabschnitt und/oder der Führungsabschnitt aus Kunststoff besteht, welcher bei großer Hitze schmilzt. Dadurch können bei einer Weiterbildung dieser Ausführungsform die Kunststoffasern mit dem Halterungsabschnitt und/oder dem Führungsabschnitt verschweißt werden.

Eine andere Möglichkeit besteht darin, daß die Fasern in dem Halterungsabschnitt und/oder in dem Führungsabschnitt fest einklemmbar sind. Bei dieser Ausführungsform ist vor allem die einfache Auswechselbarkeit des elastischen Abschnittes von großem Vorteil.

Bei einer besonders einfach herstellbaren Ausführungsform des erfindungsgemäßen Breithalters sind die Fasern an dem Halterungsabschnitt und/oder an dem Führungsabschnitt festgeklebt.

Besonders bevorzugt ist eine Ausführungsform, bei der der Führungsabschnitt zylindrisch mit einem Verhältnis von Höhe zu Durchmesser größer als 100, vorzugsweise größer als 200, ist. Ein solcher länglicher, drahtförmiger Halterungsabschnitt ist an sich beispielsweise aus dem zweiten (=älteren) oben genannten Dokument der Firma Stoll bekannt. Er hat den großen Vorteil, daß der Abzug der gestrickten Ware einwandfrei funktioniert und es zu keiner Verklemmung im Transport bzw. in der Führung kommt, wie das beispielsweise bei dem Breithalter gemäß dem eingangs zitierten Stand der Technik häufig der Fall sein kann.

Bei einer Weiterbildung dieser Ausführungsform besteht der Führungsabschnitt aus Metall, vorzugsweise aus gehärtetem Edelstahl. Damit ist die Dauerhaltbarkeit des Führungsabschnittes bei gleichzeitiger optimaler Funktionsfähigkeit gesichert.

Bevorzugt ist auch eine Ausführungsform des erfindungsgemäßen Breithalters, bei der im elastischen Abschnitt im Arbeitsbereich der beweglichen Abschlagplatinen ein vertikaler Längsschlitz vorgesehen ist, in den eine Abschlagplatine eingreifen kann. Der vertikale Längsschlitz an sich ist bereits aus dem eingangs zitierten Stand der Technik bekannt. Er ermöglicht ein Eingreifen der Abschlagplatine in den Breithalter. Beim erfindungsgemäßen Breithalter mit elastischem Abschnitt ist es bei dieser Ausführungsform nicht erforderlich, daß der elastische Abschnitt als ganzer ausweichen muß, wenn eine Abschlagplatine im Arbeitsbereich gegen den Breithalter schlägt. Dies ist besonders vorteilhaft bei einer feineren Teilung der Strickmaschine, wobei dann die Abschlagplatinen mit geringerem gegenseitigen Abstand angeordnet sind.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder in beliebigen Kombinationen miteinander Verwendung finden. Die beschriebenen Ausführungsformen sind nicht als abschließende Aufzählung zu verstehen, sondern haben vielmehr beispielhaften Charakter.

Die Erfindung ist in der Zeichnung dargestellt und wird anhand von Ausführungsbeispielen näher beschrieben und erläutert. Es zeigen:
- Fig. 1a: eine schematische Frontalansicht einer Ausführungsform des erfindungsgemäßen Breithalters mit Faserbündeln im elastischen Abschnitt;
- Fig. 1b: einen Längsschnitt durch den Breithalter gemäß Fig. 1a;
- Fig. 2a: eine schematische Frontalansicht einer Ausführungsform des erfindungsgemäßen Breithalters mit vertikalem Längsschlitz im elastischen Abschnitt;
- Fig. 2b: einen schematischen Längsschnitt durch den Breithalter gemäß Fig. 2a;
- Fig. 3a: eine schematische Frontalansicht einer Ausführungsform des erfindungsgemäßen Breithalters mit verdrilltem Faserbündel als elastischem Abschnitt;
- Fig. 3b: einen schematischen Längsschnitt durch den Breithalter gemäß Fig. 3a;
- Fig. 4: eine schematische Frontalansicht einer Gegenhalteeinrichtung für den vertikalen Führungsabschnitt des erfindungsgemäßen Breithalters mit einer schematischen Schnittansicht des Nadelbettes einer Strickmaschine zur Verdeutlichung der Einbaulage;
- Fig. 5a: eine schematische Frontalansicht einer Ausführungsform des erfindungsgemäßen Breithalters mit zwei Bändern im elastischen Abschnitt; und
- Fig. 5b: einen schematischen Längsschnitt durch den Breithalter gemäß Fig. 5a.

Der in Fig. 1a und 1b gezeigte erfindungsgemäße Breithalter für eine Strickmaschine mit beweglichen Abschlagplatinen weist am oberen Ende einen starren Halterungsabschnitt 1 zur Halterung des Breithalters an der Strickmaschine auf. Mit Hilfe eines in der Zeichnung nicht dargestellten, geeigneten Halterungselementes kann der Halterungsabschnitt 1 beispielsweise in die Fadenführungsschiene der Strickmaschine eingehängt werden, so daß der Breithalter von oben her aufgehängt ist.

An den Halterungsabschnitt 1, der aus Metall oder einem starren Kunststoff bestehen kann, schließt sich im Arbeitsbereich der beweglichen Abschlagplatinen der Strickmaschine ein elastischer Abschnitt E an. Die Elastizität des für den elastischen Abschnitt E verwendeten Materials muß zumindest so groß sein, daß bei Druckbelastung des elastischen Abschnitts E durch eine Abschlagplatine, die im wesentlichen in horizontale Richtung erfolgt, ein wenigstens teilweises horizontales Ausweichen des elastischen Abschnittes E im druckbelasteten Bereich ermöglicht wird.

Bei dem in Fig. 1a und 1b dargestellten Ausführungsbeispiel wird der elastische Abschnitt E durch eine Vielzahl von elastischen Fasern 2 gebildet, die einerseits an ihrem oberen Ende am Halterungsabschnitt 1, andererseits an ihrem unteren Ende an einem Aufnahmeteil 4 zur Aufnahme eines Breithaltedrahtes 6 zum geraden, vertikalen Abzug des Randes der gestrickten Ware fest verankert sind. Frontal gesehen in der Mitte des Breithalters ist im Arbeitsbereich der beweglichen Abschlagplatinen ein vertikaler Längsschlitz 3 freigelassen, in den eine Abschlagplatine eingreifen kann, wenn sie sich von vorn bzw. von hinten auf den Breithalter zubewegt.

Falls der Breithalter nicht exakt so positioniert ist, daß die Abschlagplatine genau den Längsschlitz 3 trifft, so wird aufgrund der Elastizität des elastischen Abschnittes E ein horizontales Ausweichen zumindest eines Teiles des elastischen Abschnittes gegenüber der horizontalen Druckbelastung durch die Abschlagplatine erreicht, so daß die Abschlagplatine beim Auftreffen auf den Breithalter nicht beschädigt werden kann. Bei dem in Fig. la und 1b gezeigten Ausführungsbeispiel, bei dem der elastische Abschnitt E aus Fasern 2 gebildet wird, kann das horizontale Ausweichen insbesondere auch seitlich zur Druckrichtung der Abschlagplatine erfolgen, in dem die Abschlagplatine sich in die Lücke zwischen zwei benachbarten Fasern 2 plaziert und diese notfalls zu beiden Seiten hin wegdrückt.

Die Fasern 2 müssen, wie oben erwähnt, eine hohe Reißfestigkeit (10 - 60 kg) aufweisen und können insbesondere Kunstfasern sein. Beispielsweise eignen sich Fasern aus Polyamid, z.B. Nylon, oder Fasern aus Aramid, z.B. Kevlar. Die Fasern 2 können mit dem Halterungsabschnitt 1 und/oder dem Aufnahmeteil 4 verschweißt sein, wenn der Halterungsabschnitt 1 und/oder das Aufnahmeteil 4 aus einem Material besteht, das bei großer Hitze schmilzt. Die Fasern 2 können aber auch in dem Halterungsabschnitt 1 oder dem Aufnahmeteil 4 fest eingeklemmt werden oder an dem Halterungsabschnitt 1 oder dem Aufnahmeteil 4 festgeklebt sein. In jedem Falle muß sichergestellt sein, daß die gewählte Verbindungsart eine genügend hohe Reißfestigkeit (10 - 60 kg) aufweist.

Bei dem in Fig. 1a und 1b gezeigten Ausführungsbeispiel bilden das Aufnahmeteil 4 und der Breithaltedraht 6 einen Führungsabschnitt 5, an dem der Rand der gestrickten Ware vertikal vom Arbeitsbereich der Stricknadeln und Abschlagplatinen nach unten geführt wird. Der Führungsabschnitt 5 ist vorzugsweise zylindrisch und weist ein Verhältnis von Höhe zu Durchmesser größer als 100, besser noch größer als 200 auf. Um eine hohe Haltbarkeit gepaart mit einer hohen Festigkeit zu erreichen, besteht der Führungsabschnitt 5, im Ausführungsbeispiel der Figuren 1a und 1b insbesondere der Breithaltedraht 6, aus Metall, vorzugsweise gehärtetem Edelstahl.

Bei dem in den Figuren 2a und 2b gezeigten Ausführungsbeispiel besteht der elastische Abschnitt E nicht aus Faserbündeln, sondern einstückig aus einem geeigneten, elastischen Material von hoher Reißfestigkeit, vorzugsweise Kunststoff. Frontal gesehen in der Mitte des elastischen Abschnitts E im Arbeitsbereich der beweglichen Abschlagplatinen ist wiederum ein vertikaler Längsschlitz 3' vorgesehen, in den eine Abschlagplatine eingreifen kann. Falls der Breithalter relativ zur Abschlagplatine nicht exakt genug positioniert wurde, so daß die Abschlagplatine nicht genau den Längsschlitz 3' trifft, weicht der elastische Abschnitt E aufgrund seiner Elastizität horizontal in Druckrichtung der Abschlagplatine beim Auftreffen derselben zumindest teilweise aus. Dadurch wird eine Beschädigung der Abschlagplatine sicher verhindert.

Im oberen Bereich des in Fig. 2a und 2b gezeigten Breithalters schließt sich wiederum ein starrer Halterungsabschnitt 1' an, während im unteren Bereich des elastischen Abschnittes E ein länglicher, vertikal angeordneter Führungsabschnitt 5', der bei diesem Ausführungsbeispiel durch einen Breithaltedraht 6' gebildet wird, aufgenommen wird.

Die Figuren 3a und 3b zeigen eine Ausführungsform des erfindungsgemäßen Breithalters, bei dem der elastische Abschnitt E durch eine Einheit bildende, miteinander verdrillte Fasern 2' gebildet ist.

In den Figuren 5a und 5b ist eine Ausführungsform des Breithalters dargestellt, bei der der elastische Abschnitt E durch zwei in etwa parallel verlaufende Bänder 2'' aus elastischem Material gebildet wird, die einen vertikalen Längsschlitz 3'' zum Eingriff einer Abschlagplatine einschließen. Statt der Bänder 2'' können beispielsweise auch elastische Schnüre, insbesondere aus Rundmaterial verwendet werden.

In Fig. 4 schließlich ist eine Gegenhalteeinrichtung 7 mit Führungsrollen 8 gezeigt, die den Breithaltedraht 6'' des vertikalen Führungsabschnittes 5'' in einem Bereich unterhalb der Mitte des Führungsabschnittes 5'' führen. Die Gegenhalteeinrichtung 7 ist feststellbar auf einem Schlitten 9 angeordnet, der seinerseits starr mit dem Nadelbett 10 der Strickmaschine verbunden ist. Trotz den Führungsrollen 8 funktioniert der vertikale Abzug der gestrickten Ware am Führungsabschnitt 5'' ohne Verklemmung, da wiederum ein im Querschnitt runder Breithaltedraht 6'' verwendet wird.

## Patentansprüche

1. Breithalter für eine Strickmaschine mit beweglichen Abschlagplatinen, der einen starren Halterungsabschnitt (1, 1') zur Halterung des Breithalters an der Strickmaschine und einen länglichen, vertikal angeordneten Führungsabschnitt (5, 5') zum Abführen der gestrickten Ware sowie eine Gegenhalteeinrichtung (7) zum Führen des Führungsabschnittes (5, 5', 5'') in einem Bereich unterhalb der Mitte des Führungsabschnittes (5, 5', 5'') aufweist,
dadurch gekennzeichnet,
daß zwischen dem starren Halterungsabschnitt (1, 1') und dem länglichen, vertikal angeordneten Führungsabschnitt (5, 5') ein elastischer Abschnitt (E) im Arbeitsbereich der beweglichen Abschlagplatinen vorgesehen ist, der bei Druckbelastung durch eine Abschlagplatine in einer horizontalen Richtung, insbesondere seitlich zur Druckrichtung ausweichen kann.

2. Breithalter nach Anspruch 1, dadurch gekennzeichnet, daß der elastische Abschnitt durch ein Bündel von Fasern (2, 2') hoher Reißfestigkeit gebildet wird, die einerseits am Halterungsabschnitt (1, 1'), andererseits am Führungsabschnitt (5, 5') fest verankert sind.

3. Breithalter nach Anspruch 2, dadurch gekennzeichnet, daß die Fasern (2') miteinander verdrillt sind und eine Einheit bilden.

4. Breithalter nach Anspruch 2 oder 3, dadurch gekennzeichnet, daß die Fasern (2, 2') Kunstfasern sind.

5. Breithalter nach einem der vorhergehenden Ansprüche, dadurch gekennzeichnet, daß der Führungabschnitt (5, 5') zylindrisch mit einem Verhältnis von Höhe zu Durchmesser > 100, vorzugsweise > 200 ist.

6. Breithalter nach einem der vorhergehenden Ansprüche, dadurch gekennzeichnet, daß der Halterungsabschnitt (1, 1') und/oder der Führungsabschnitt (5, 5') aus Kunststoff bestehen, der bei großer Hitze schmilzt.

7. Breithalter nach Anspruch 4 und 6, dadurch gekennzeichnet, daß die Fasern (2, 2') mit dem Halterungsabschnitt (1) und/oder dem Führungsabschnitt (5) verschweißt sind.

8. Breithalter nach einem der Ansprüche 2 bis 6, dadurch gekennzeichnet, daß die Fasern (2, 2') in dem Halterungsabschnitt (1) und/oder in dem Führungsabschnitt (5) fest einklemmbar sind.

9. Breithalter nach einem der Ansprüche 2 bis 6, dadurch gekennzeichnet, daß die Fasern (2, 2') an dem Halterungsabschnitt (1) und/oder an dem Führungsabschnitt (5) festgeklebt sind.

10. Breithalter nach einem der vorhergehenden Ansprüche, dadurch gekennzeichnet, daß im elastischen Abschnitt (E) im Arbeitsbereich der beweglichen Abschlagplatinen ein vertikaler Längsschlitz (3, 3') vorgesehen ist, in den eine Abschlagplatine eingreifen kann.

## Claims

1. Spreader for a knitting machine having movable knockover bits and comprising a stiff holding section (1, 1') for holding the spreader on the knitting machine and an elongated, vertically disposed guiding section (5, 5') for removing the knitted product as well as an opposing holding device (7) for guiding the guiding section (5, 5', 5'') in a region below the middle of the guiding section (5, 5', 5''),
characterized in that an elastic section (E) is disposed in the working region of the movable knockover bits between the stiff holding section (1, 1') and the elongated vertically disposed guiding section (5, 5') which, when loaded by a knockover bit in a horizontal direction can, in particular,
sidewardly deflect with respect to the loading direction.

2. Spreader according to claim 1, characterized in that the elastic section is formed by a bundle of fibers (2, 2') having a high resistance to tearing which are firmly anchored at one side to the holding section (1, 1') and at another side to the guiding section (5, 5').

3. Spreader according to claim 2, characterized in that the fibers (2') are twisted together and form a unit.

4. Spreader according to claim 2 or 3, characterized in that the fibers (2, 2') are plastic fibers.

5. Spreader according to one of the preceeding claims characterized in that the guiding section (5, 5') is cylindrical having a ratio of height to diameter > 100, preferentially > 200.

6. Spreader according to one of the preceeding claims, characterized in that the holding section (1, 1') and/or the guiding section (5, 5') are made from a plastic which melts at high temperature.

7. Spreader according to claim 4 and 5, characterized in that the fibers (2, 2') are welded to the holding section (1) and/or the guiding section (5).

8. Spreader according to one of the claims 2 through 6, characterized in that the fibers (2, 2') can be clamped in the holding section (1) and/or in the guiding section (5).

9. Spreader according to one of the claims 2 through 6, characterized in that the fibers (2, 2') can be glued to the holding section (1) and/or to the guiding section (5).

10. Spreader according to one of the preceeding claims, characterized in that a vertical longitudinal slot (3, 3') is disposed in the elastic section (E) in the working region of the movable knockover bits into which a knockover bit can engage.

## Revendications

1. Tendeur de largeur pour une machine à tricoter possédant des platines d'abattage mobiles qui présentent un segment de monture rigide (1, 1') destiné au montage du tendeur de largeur sur la machine à tricoter, et un segment de guidage (5, 5') de forme allongée, disposé verticalement, destiné à guider le produit tricoté à la sortie, ainsi qu'un dispositif de retenue conjugué (7) destiné à guider le segment de guidage (5, 5', 5'') dans une région située au-dessous du milieu du segment de guidage (5, 5', 5''),
caractérisé
en ce qu'il est prévu, entre le segment de monture rigide (1, 1') et le segment de guidage (5, 5') de forme allongée, disposé verticalement, un segment élastique (E) situé dans la région de travail de la platine d'abattage mobile qui, en réponse à une charge de pression exercée par une platine d'abattage, peut dévier dans une direction horizontale, en particulier latéralement à la direction de la pression.

2. Tendeur de largeur selon la revendication 1, caractérisé en ce que le segment élastique est formé par un faisceau de fibres (2, 2') de haute résistance à l'arrachage qui sont ancrées solidement, d'une part, sur le segment de monture (1, 1') et, d'autre part, sur le segment de guidage (5, 5').

3. Tendeur de largeur selon la revendication 2, caractérisé en ce que les fibres (2') sont torsadées entre elles et forment une unité.

4. Tendeur de largeur selon la revendication 2 ou 3, caractérisé en ce que les fibres (2, 2') sont des fibres synthétiques.

5. Tendeur de largeur selon une des revendications précédentes, caractérisé en ce que le segment de guidage (5, 5') est cylindrique, avec un rapport hauteur/diamètre > 100, de préférence > 200.

6. Tendeur de largeur selon une des revendications précédentes, caractérisé en ce que le segment de monture (1, 1') et/ou le segment de guidage (5, 5') sont faits d'une matière plastique qui fond en présence d'une grande chaleur.

7. Tendeur de largeur selon la revendication 4 ou 6, caractérisé en ce que les fibres (2, 2') sont soudées au segment de monture (1) et/ou au segment de guidage (5).

8. Tendeur de largeur selon une des revendications 2 à 6, caractérisé en ce que les fibres (2, 2') peuvent être serrées solidement dans le segment de monture (1) et/ou dans le segment de guidage (5).

9. Tendeur de largeur selon une des revendications 2 à 6, caractérisé en ce que les fibres (2, 2') sont fixées par collage au segment de monture (1) et/ou au segment de guidage (5).

10. Tendeur de largeur selon une des revendications précédentes, caractérisé en ce qu'il est prévu, dans le segment élastique (E), dans la région de travail de la platine d'abattage mobile, une fente longitudinale verticale (3, 3') dans laquelle une platine d'abattage peut s'engager.
